# EUROPÄISCHE PATENTSCHRIFT

(11) **EP 3 204 835 B1**
(45) Veröffentlichungstag und Bekanntmachung des Hinweises auf die Patenterteilung: **26.06.2024**
(21) Anmeldenummer: 15777919.0
(22) Anmeldetag: 06.10.2015
(51) Int. Cl.: G05G 1/02, G05G 25/04, H01H 13/02, H01H 13/83, H01H 13/86

(54) **BETÄTIGUNGSELEMENT MIT KORONABELEUCHTUNG**
ACTUATING ELEMENT WITH CORONA ILLUMINATION
ÉLÉMENT DE COMMANDE AVEC ÉCLAIRAGE À EFFET CORONA

(30) Priorität: 08.10.2014 DE 102014220369
(43) Veröffentlichungstag der Anmeldung: 16.08.2017
(73) Patentinhaber: Continental Automotive Technologies GmbH, 30175 Hannover (DE)
(72) Erfinder: SCHÄFER, Kay, 63303 Dreieich (DE)
(74) Vertreter: Continental Corporation
(86) Internationale Anmeldenummer: PCT/EP2015/072977
(87) Internationale Veröffentlichungsnummer: WO 2016/055435

(56) Entgegenhaltungen:
- DE-A1-102013 001 876
- DE-B3-102007 006 592
- JP-A- 2006 012 662
- US-A- 4 885 443
- US-A1- 2002 139 651
- US-A1- 2010 220 495
- US-B2- 7 253 369

## Beschreibung

Die Erfindung bezieht sich auf ein Betätigungselement mit Koronabeleuchtung, mit einer Handhabe, mit horizontaler Betätigungsfläche mit einem umlaufenden Rand der Handhabe, der in die der Betätigungsfläche abgewandte Richtung ragt mit einer im Gehäuseinneren (4) angeordneten Lichtquelle (12), deren Licht über einen entsprechend dem Rand (5) der Handhabe (1) ringartigen Lichtleiter (11) leitbar ist, und wobei Lichtleiter (11) und Ringwand einteilig ausgebildet sind, mit im Gehäuseinneren (4) angeordneten elektrischen und/oder elektronischen Komponenten.

Derartige Betätigungselemente mit Koronabeleuchtung sind aus der DE 10 2007 006592 B3 bekannt und werden z. B. in Fahrzeugen als Schalter angewandt. Bei der vorgenannten Schrift wird in dem Lichtleiter ein Kanal gebildet, durch den Feuchtigkeit abtransportiert werden kann.

Die JP 2006 012662 A beschreibt einen Drehschalter, der mit einem feststehenden Beleuchtungsring umgeben ist.

Die DE 10 2013 001876 A1 beschreibt ein Betätigungselement nach dem Oberbegriff des Anspruchs 1.

Die US 2002/ 139651 A1 beschreibt einen Drehschalter mit Beleuchtung einzelner am äußeren Umfang des Drehschalters angeordneten durchleuchtbaren Symbolen, wobei der Drehschalter nach Art eines sogenannten Joysticks zusätzlich verkippbar ist.

Aufgabe der Erfindung ist es daher, ein Betätigungselement mit Koronabeleuchtung der eingangs genannten Art zu schaffen, bei dem auf einfache Weise das Gehäuseinnere gegen Eindringen von Feuchtigkeit, Flüssigkeit und auch Schmutz geschützt ist. Diese Aufgabe wird erfindungsgemäß mit den Merkmalen des Patentanspruchs 1 gelöst.

Durch diese Ausbildung werden Feuchtigkeit, Flüssigkeit und auch Schmutz durch die Ringwand an einem Eindringen über den funktionsbedingten Ringspalt in das Gehäuseinnere gehindert und entlang der Ringwand nach außen geführt.

Durch die einteilige Ausbildung von Ringwand und Lichtleiter ist in Doppelfunktion nur ein einziges Bauteil sowohl für den Schutz der im Gehäuseinneren angeordneten Komponenten als auch für die Lichteinkopplung in den Ringspalt zur Erzeugung der die Handhabe umschließenden Koronabeleuchtung erforderlich. Damit sind nur wenige Bauteile erforderlich, was auch zu einer Reduzierung des Montage- und Logistikaufwandes führt.

Lichtleiter und Ringwand bestehen vorzugsweise aus einem glasklaren Material, wie z. B. Kunststoff.

Ist durch die manuelle Beaufschlagung ihrer horizontalen Betätigungsfläche aus der angehobenen Nichtbetätigungsstellung in die abgesenkte Betätigungsstellung der Ringspalt von einer größeren Breite auf eine geringere Breite reduzierbar, so ist der Ringspalt auch in der Betätigungsstellung zwar mit geringerer Breite aber dennoch vorhanden. Die Koronabeleuchtung bleibt somit zwar mit geringerer Intensität auch in der Betätigungsstellung bestehen.

Zur weitgehend konzentrierten Lichtleitung von der Lichtquelle zu allen Bereichen des Ringspalts kann die Ringwand des ringartigen Lichtleiters einen Lichteinkoppelring aufweisen, der eine zum Gehäuseinneren gerichtete ringartige Lichteinkoppelfläche und eine zu dem dem Gehäuseinneren zugewandten Ende des Ringspalts gerichtete ringartige Lichtauskoppelfläche besitzt.

Dabei kann die Lichteinkoppelfläche von der Betätigungsfläche abgewandt und/oder die Lichtauskoppelfläche der Betätigungsfläche zugewandt sein.

Zur Vergleichmäßigung der Koronabeleuchtung kann die Lichtauskoppelfläche eine diffus streuende Auskoppelfläche sein.

Zum Wegleiten von Feuchtigkeit, Flüssigkeit und auch Schmutz von dem Gehäuseinneren kann die Ringwand des Lichtleiters einen radial inneren ersten Wandbereich und einen radial äußeren zweiten Wandbereich aufweisen, die über einen radialen Horizontalwandbereich miteinander verbunden sind.

Ist dabei der Lichteinkoppelring mit dem Horizontalwandbereich verbunden, so erfolgt eine weitgehende Lichtübertragung über die Lichtauskoppelfläche zum Ringspalt und nur geringere Lichteinkopplungen in die Ringwand.

Ist der Ringspalt von dem dem Gehäuseinneren zugewandten Ende zu seinem radial äußeren Ende hin sich erweiternd ausgebildet, so kann trotz einer geringen Breite des Ringspalts eine Breite Koronabeleuchtung erzeugt werden.

Eine erhöhte Intensität der Koronabeleuchtung wird dadurch erreicht, dass das radial äußere Ende des Ringspalts zur Betätigungsseite der Handhabe gerichtet ist.

Dabei kann der Ringspalt wannenartig gewölbt sein.

Die Handhabe kann an ihrer Betätigungsfläche ein Touchpad aufweisen, das nur einen geringen Betätigungsweg zwischen der Nichtbetätigungsstellung und der Betätigungsstellung benötigt und so eine geringe Breite des Ringspalts und damit auch eine geringe Bauhöhe des Betätigungselements erfordert.

Weist die Ringwand in ihrem dem zum Gehäuseinneren gerichteten Ende des Ringspalts zugewandten Bereich eine zweite Lichtauskoppelfläche auf, so kann auch der in diesen Teil der Ringwand eingekoppelte Lichtanteil zur Koronabeleuchtung genutzt werden.

Ein Ausführungsbeispiel der Erfindung ist in der Zeichnung dargestellt und wird im Folgenden näher beschrieben. Die einzige Figur der Zeichnung zeigt ein Betätigungselement mit Koronabeleuchtung im Schnitt.

Das dargestellte Betätigungselement mit Koronabeleuchtung besitzt eine Handhabe 1, deren horizontale Betätigungsfläche 2 ein Touchpad aufweist.

Die Handhabe 1 überdeckt eine Öffnung eines Gehäuses 3 und verschließt dadurch das Gehäuseinnere 4 nach oben.

An ihrem Randbereich weist die Handhabe 1 einen radial umlaufenden Rand 5 auf, der in die der der Betätigungsfläche 2 abgewandte Richtung bis nahe an eine Gehäusewand 6 des Gehäuses 3 ragt, so dass zwischen dem Rand 5 und der Gehäusewand 6 ein Ringspalt 7 gebildet ist.

Durch manuelle Beaufschlagung der Betätigungsfläche 2 wird die Handhabe 1 um ein bestimmtes Maß abgesenkt, wobei sich die Breite des Ringspalts 7 verringert, aber der Ringspalt 7 nicht verschlossen wird.

Das der Betätigungsfläche 2 abgewandte Ende des Randes 5 führt von einer zum Gehäuseinneren 4 gerichteten, annähernd zur Betätigungsfläche 2 parallelen Erstreckung bogenartig in eine zur Betätigungsfläche 2 annähernd senkrechten Erstreckung, die die äußere umlaufende Fläche des Randes 5 bildet.

Die Gehäusewand 6 führt wannenartig von einem ebenfalls zum Gehäuseinneren 4 gerichteten, um den Ringspalt 7 zum Rand 5 annähernd parallel beabstandeten, radial inneren Bereich 8 mit einem größeren Radius als die Außenfläche des Randes 5 radial nach außen und geht in eine zur Betätigungsfläche 2 parallele Erstreckung über. Durch den größeren Radius der Gehäusewand 6 gegenüber dem Radius der Außenfläche des Randes 5 erweitert sich der Ringspalt 7 von seinem radial inneren Bereich zu seinem radial äußeren Bereich.

Die Gehäusewand 6 besteht aus einem transparenten, lichtleitenden Werkstoff und ist bis auf den radial inneren Endbereich an ihrer einem Beobachter zugewandten Seite von einer zumindest weitgehend lichtundurchlässigen Folie 9 bedeckt. In diesem von der Folie 9 freien radial inneren Endbereich weist die Gehäusewand 6 einen radial umlaufenden Lichtübertragungsring 10 auf.

Unterhalb des Lichtübertragungsrings 10 ist diesem gegenüberliegend ein entsprechender radial umlaufender ringartiger Lichtleiter 11 angeordnet, in den von einer im Gehäuseinneren 4 angeordneten Lichtquelle 12 Licht einkoppelbar ist, das dann von dem Lichtleiter 11 in den Lichtübertragungsring 10 eingeleitet wird, der dieses Licht an seinem von der Folie 9 freien Endbereich, der eine ringartige diffuse Lichtauskoppelfläche 13 bildet, in den Ringspalt 7 leitet und diesen beleuchtet.

Der Lichtleiter 11 ist einteilig mit einem parallel zur Betätigungsplatte 2 gerichteten Lichteinkoppelring 14 ausgebildet. An das radial inneren Ende des Lichteinkoppelrings 14 schließt sich ein erster Wandbereich 15 an, der sich an der zum Gehäuseinneren 4 gerichteten Ende des Ringspalts 7 vorbei zur Betätigungsfläche 2 hin erstreckt. Da der erste Wandbereich 15 einteilig mit dem Lichteinkoppelring 14 aus einem transparenten, lichtleitenden Werkstoff besteht, gelangt von dem in den Lichteinkoppelring 14 eingekoppelten Licht ein kleinerer Teil auch in den ersten Wandbereich 15 und wird in Höhe der inneren Mündung des Ringspalts 7 waagrecht zu diesem hin ausgekoppelt.

An das radial äußere Ende des Lichteinkoppelrings 14 schließt sich ein zweiter Wandbereich 16 an, der sich von der Betätigungsfläche 2 weggerichtet bis zur Rückseite des Gehäuses 3 erstreckt. Zwischen dem zweiten Wandbereich 16 und einer dazu annähernd parallelen Wand 17 des Gehäuses 3 ist ein Kanal 18 gebildet, der an seinem unteren Ende nach außen mündet.

Die Lichtquelle 12 sowie weitere nicht dargestellte elektrische und elektronische Bauteile sind auf einer Leiterplatte 19 angeordnet. Da Flüssigkeit, Feuchtigkeit oder Schmutz, die von außen durch den Ringspalt 7 nach innen gelangen, von dem ersten Wandbereich 15 über den Lichteinkoppelring 14 und den zweiten Wandbereich 16 nach außen abgeführt werden, können sie nicht in das Gehäuseinnere 4 gelangen und zu Beschädigungen der Lichtquelle 12 sowie der elektrischen und elektronischen Bauteile führen.

## Patentansprüche

1. Betätigungselement mit Koronabeleuchtung, mit einer Handhabe (1), mit horizontaler Betätigungsfläche (2) mit einem umlaufenden Rand (5) der Handhabe (1), der in die der Betätigungsfläche (2) abgewandte Richtung ragt und mit einer im Ge-häuseinneren (4) angeordneten Lichtquelle (12), deren Licht über einen entsprechend dem Rand (5) der Handhabe (1) ringartigen Lichtleiter (11) zu dem Ringspalt (7) und durch diesen radial nach außen auf die Außenseite der Gehäusewand (6) leitbar ist, mit im Gehäuseinneren (4) angeordneten elektrischen und/oder elektronischen Komponenten, wobei
die Handhabe die in einem feststehenden Gehäuse (3) durch manuelle Beaufschlagung ihrer horizontalen Betätigungsfläche (2) aus einer angehobenen Nichtbetätigungsstellung in eine abgesenkte Betätigungsstellung linear bewegbar ist, und der umlaufende Rand (5) der Handhabe (1) zwischen seinem der Betätigungsfläche (2) abgewandten Ende sowie einer Gehäusewand (6) einen Ringspalt (7) bildet, der zur Linearbewegung der Handhabe (1) vom Gehäuse-inneren (4) unterhalb der Betätigungsfläche (2) radial nach außen zu dem die Handhabe (1) umgebenden Gehäuse-äußeren führt, **dadurch gekennzeichnet, dass** der ringartige Lichtleiter (11) eine Ringwand aufweist, die sich in Linearbewegungsrichtung der Handhabe (1) erstreckt und durch die das die Lichtquelle (12) und die elektrischen und/oder elektronischen Komponenten aufweisende Gehäuseinnere (4) von dem Bereich des zum Gehäuseinneren (4) gerichteten Ende des Ringspalts (7) getrennt ist, wobei zwischen der Ringwand und dem die Ringwand umschließenden Gehäuse (3) ein Ringkanal (18) gebildet ist, der an seinem unteren Ende nach außen mündet und wobei Lichtleiter (11) und Ringwand einteilig ausgebildet sind.

2. Betätigungselement nach Anspruch 1, **dadurch gekennzeichnet, dass** durch die manuelle Beaufschlagung ihrer horizontalen Betätigungsfläche (2) aus der angehobenen Nichtbetätigungsstellung in die abgesenkte Betätigungsstellung der Ringspalt (7) von einer größeren Breite auf eine geringere Breite reduzierbar ist.

3. Betätigungselement nach einem der vorhergehenden Ansprüche, **dadurch gekennzeichnet, dass** die Ringwand des ringartigen Lichtleiters (11) einen Lichteinkoppelring (14) aufweist, der eine zum Gehäuseinneren (4) gerichtete ringartige Lichteinkoppelfläche und eine zu dem dem Gehäuseinneren (4) zugewandten Ende des Ringspalts (7) gerichtete ringartige Lichtauskoppelfläche (13) besitzt.

4. Betätigungselement nach Anspruch 3, **dadurch gekennzeichnet, dass** die Lichteinkoppelfläche von der Betätigungsfläche abgewandt und/oder die Lichtauskoppelfläche (13) der Betätigungsfläche (2) zugewandt ist.

5. Betätigungselement nach einem der Ansprüche 3 und 4, **dadurch gekennzeichnet, dass** die Lichtauskoppelfläche (13) eine diffus streuende Auskoppelfläche ist.

6. Bestätigungselement nach einem der vorhergehenden Ansprüche, **dadurch gekennzeichnet, dass** die Ringwand des Lichtleiters (11) einen radial inneren ersten Wandbereich (15) und einen radial äußeren zweiten Wandbereich (16) aufweist, die über einen radialen Horizontalwandbereich miteinander verbunden sind.

7. Betätigungselement nach den Ansprüchen 3 bis 6, **dadurch gekennzeichnet, dass** der Lichteinkoppelring (14) mit dem Horizontalwandbereich verbunden ist.

8. Betätigungselement nach einem der vorhergehenden Ansprüche, **dadurch gekennzeichnet, dass** der Ringspalt (7) von dem dem Gehäuseinneren (4) zugewandten Ende zu seinem radial äußeren Ende hin sich erweiternd ausgebildet ist.

9. Betätigungselement nach einem der vorhergehenden Ansprüche, **dadurch gekennzeichnet, dass** das radial äußere Ende des Ringspalts (7) zur Betätigungsseite der Handhabe (1) gerichtet ist.

10. Betätigungselement nach einem der Ansprüche 8 und 9, **dadurch gekennzeichnet, dass** der Ringspalt (7) wannenartig gewölbt ist.

11. Betätigungselement nach einem der vorhergehenden Ansprüche, **dadurch gekennzeichnet, dass** die Handhabe (1) an ihrer Betätigungsfläche (2) ein Touchpad aufweist.

12. Betätigungselement einem der vorhergehenden Ansprüche, **dadurch gekennzeichnet, dass** die Ringwand in ihrem dem zum Gehäuseinneren (4) gerichteten Ende des Ringspalts (7) zugewandten Bereich eine zweite Lichtauskoppelfläche aufweist.

## Claims

1. Actuating element with corona illumination, having a handle (1), having a horizontal actuating surface (2) with a circumferential edge (5) of the handle (1), which edge projects in the direction facing away from the actuating surface (2), and having a light source (12) which is arranged in the housing interior (4) and whose light is guidable to the annular gap (7) via a ring-like light guide (11) corresponding to the edge (5) of the handle (1) and through said annular gap radially outwards towards the outside of the housing wall (6), having electrical and/or electronic components arranged in the housing interior (4), wherein the handle is linearly movable in a stationary housing (3) from a raised non-actuating position to a lowered actuating position by manually acting on its horizontal actuating surface (2), and the circumferential edge (5) of the handle (1) forms an annular gap (7) between its end facing away from the actuating surface (2) and a housing wall (6), said annular gap leading radially outwards to the housing exterior surrounding the handle (1) in order to move the handle (1) linearly from the housing interior (4) underneath the actuating surface (2), **characterized in that** the ring-like light guide (11) has an annular wall which extends in the direction of linear movement of the handle (1) and through which the housing interior (4) having the light source (12) and the electrical and/or electronic components is separated from the region of the end of the annular gap (7) directed towards the housing interior (4), wherein an annular duct (18), which opens outwards at its lower end, is formed between the annular wall and the housing (3) surrounding the annular wall, and wherein light guide (11) and annular wall are embodied in one piece.

2. Actuating element according to Claim 1, **characterized in that** the annular gap (7) is reducible from a relatively large width to a relatively small width as a result of the manual action on its horizontal actuating surface (2), to move it from the raised non-actuating position into the lowered actuating position.

3. Actuating element according to either of the preceding claims, **characterized in that** the annular wall of the ring-like light guide (11) has a light incoupling ring (14) which has a ring-like light incoupling surface which is directed towards the housing interior (4), and a ring-like light outcoupling surface (13) which is directed towards the end of the annular gap (7) facing the housing interior (4).

4. Actuating element according to Claim 3, **characterized in that** the light incoupling surface faces away from the actuating surface and/or the light outcoupling surface (13) faces the actuating surface (2).

5. Actuating element according to either of Claims 3 and 4, **characterized in that** the light outcoupling surface (13) is a diffusely scattering outcoupling surface.

6. Actuating element according to any of the preceding claims, **characterized in that** the annular wall of the light guide (11) has a radially inner first wall region (15) and a radially outer second wall region (16) which are connected to one another via a radial horizontal wall region.

7. Actuating element according to Claims 3 to 6, **characterized in that** the light incoupling ring (14) is connected to the horizontal wall region.

8. Actuating element according to any of the preceding claims, **characterized in that** the annular gap (7) is formed extending from the end facing the housing interior (4) towards its radially outer end.

9. Actuating element according to any of the preceding claims, **characterized in that** the radially outer end of the annular gap (7) is directed towards the actuating side of the handle (1).

10. Actuating element according to either of Claims 8 and 9, **characterized in that** the annular gap (7) is curved in a trough-like fashion.

11. Actuating element according to any of the preceding claims, **characterized in that** the handle (1) has a touchpad on its actuating surface (2).

12. Actuating element according to any of the preceding claims, **characterized in that** the annular wall has a second light outcoupling surface in its region facing the end of the annular gap (7) which is directed towards the housing interior (4).

## Revendications

1. Élément de commande avec éclairage à effet corona, comprenant une poignée (1), avec une surface d'actionnement horizontale (2), avec un bord périphérique (5) de la poignée (1) qui fait saillie dans la direction opposée à la surface d'actionnement (2), et avec une source de lumière (12) disposée à l'intérieur du boîtier (4), dont la lumière est apte à être dirigée vers l'interstice annulaire (7) par l'intermédiaire d'un guide de lumière (11) en forme d'anneau correspondant au bord (5) de la poignée (1) et, à travers celui-ci, radialement vers l'extérieur sur le côté extérieur de la paroi du boîtier (6), avec des composants électriques et/ou électroniques disposés à l'intérieur du boîtier (4), la poignée étant apte à être déplacée linéairement dans un boîtier fixe (3) par sollicitation manuelle de sa surface d'actionnement horizontale (2), d'une position relevée de non-actionnement à une position abaissée de commande, et le bord périphérique (5) de la poignée (1) formant, entre son extrémité opposée à la surface d'actionnement (2) et une paroi (6) du boîtier, un interstice annulaire (7) qui permet le mouvement linéaire de la poignée (1) depuis l'intérieur (4) du boîtier, au-dessous de la surface d'actionnement (2), radialement vers l'extérieur, en direction de l'extérieur du boîtier entourant la poignée (1), **caractérisé en ce que** le guide de lumière (11) en forme d'anneau présente une paroi annulaire, qui s'étend dans la direction du mouvement linéaire de la poignée (1) et par laquelle l'intérieur du boîtier (4) présentant la source de lumière (12) et les composants électriques et/ou électroniques est séparé de la zone de l'extrémité de l'interstice annulaire (7) orientée vers l'intérieur du boîtier, un canal annulaire (18) étant formé entre la paroi annulaire et le boîtier (3) entourant la paroi annulaire, lequel canal débouche vers l'extérieur à son extrémité inférieure, et le guide de lumière (11) et la paroi annulaire étant réalisés en une seule pièce.

2. Élément de commande selon la revendication 1, **caractérisé en ce que** la sollicitation manuelle de sa surface d'actionnement horizontale (2) de la position relevée de non-actionnement à la position abaissée de commande permet de réduire l'interstice annulaire (7) d'une largeur plus grande à une largeur plus petite.

3. Élément de commande selon l'une des revendications précédentes, **caractérisé en ce que** la paroi annulaire du guide de lumière (11) en forme d'anneau présente un anneau (14) de couplage de lumière qui possède une surface de couplage de lumière annulaire orientée vers l'intérieur du boîtier (4) et une surface annulaire (13) de découplage de lumière orientée vers l'extrémité de l'interstice annulaire (7) tournée vers l'intérieur du boîtier (4).

4. Élément de commande selon la revendication 3, **caractérisé en ce que** la surface de couplage de la lumière est tournée à l'opposé de la surface d'actionnement et/ou la surface (13) de découplage de la lumière est tournée vers la surface d'actionnement (2).

5. Élément de commande selon l'une des revendications 3 et 4, **caractérisé en ce que** la surface (13) de découplage de la lumière est une surface de découplage à diffusion diffuse.

6. Élément de commande selon l'une des revendications précédentes, **caractérisé en ce que** la paroi annulaire du guide de lumière (11) présente une première zone de paroi (15) radialement intérieure et une deuxième zone de paroi (16) radialement extérieure, qui sont reliées entre elles par une zone de paroi horizontale radiale.

7. Élément de commande selon les revendications 3 à 6, **caractérisé en ce que** l'anneau (14) de couplage de lumière est relié à la zone de paroi horizontale.

8. Élément de commande selon l'une des revendications précédentes, **caractérisé en ce que** l'interstice annulaire (7) est conçu de manière à aller en s'élargissant depuis l'extrémité tournée vers l'intérieur du boîtier (4) vers son extrémité radialement extérieure.

9. Élément de commande selon l'une des revendications précédentes, **caractérisé en ce que** l'extrémité radialement extérieure de l'interstice annulaire (7) est orientée vers le côté d'actionnement de la poignée (1).

10. Élément de commande selon l'une des revendications 8 et 9, **caractérisé en ce que** l'interstice annulaire (7) est courbé en forme de cuvette.

11. Élément de commande selon l'une des revendications précédentes, **caractérisé en ce que** la poignée (1) présente un pavé tactile sur sa surface d'actionnement (2).

12. Élément de commande selon l'une des revendications précédentes, **caractérisé en ce que** la paroi annulaire présente, dans sa zone tournée vers l'extrémité de l'interstice annulaire (7) dirigée vers l'intérieur du boîtier (4), une deuxième surface de découplage de la lumière.
